# EUROPÄISCHE PATENTANMELDUNG

(11) **EP 4 431 751 A1**
(43) Veröffentlichungstag der Anmeldung: **18.09.2024**
(21) Anmeldenummer: 24162894.0
(22) Anmeldetag: 12.03.2024
(51) Int. Cl.: F16B 11/00, F16B 13/00

(54) **VORRICHTUNG UND VERFAHREN ZUR HERSTELLUNG UND ANSCHLIESSENDEN AUFHEBUNG EINER IRREVERSIBLEN VERBINDUNG**

(30) Priorität: 13.03.2023 DE 102023106146
(71) Anmelder: Schneider, Oliver, 30926 Seelze (DE)
(72) Erfinder: Schneider, Oliver, 30926 Seelze (DE)
(74) Vertreter: Limbeck, Achim

(57) **Zusammenfassung**

Die vorliegende Erfindung betrifft eine Vorrichtung (1) zur Herstellung und Aufhebung einer irreversiblen Verbindung (2) zwischen einem Objekt (3) und einem Untergrund (4), wobei die Vorrichtung (1) aus einem Formkörper (10) gebildet ist, dessen mindestens zwei gegenüberliegende Wandflächen (100', 100") unter einem spitzen Winkel zum einem Spitzenbereich zusammenlaufen, wobei der Formkörper (10) eine Frontseite (103) und eine der Frontseite (103) gegenüberliegend angeordnete Rückseite (105) mit dem Spitzenbereich umfasst, wobei der Formkörper (10) in einem Bereich (101) zwischen den Wandflächen (100', 100") hohl (102) ausgebildet ist. Die erfindungsgemäße Vorrichtung (1) ist dadurch gekennzeichnet, dass an dem Formkörper (10) eine von seiner Frontseite (103) in Richtung (R) des Hohlraums (102) gerichtete Aufnahme (1010) zwischen den beiden gegenüberliegenden Wandflächen (100', 100") ausgebildet ist, die durch mindestens eine innen liegende Trennwandung (104) vom Hohlraum (102) abgegrenzt ist.

## Beschreibung

### Technisches Gebiet

Die vorliegende Erfindung betrifft eine Vorrichtung zur Herstellung und anschließenden Aufhebung einer irreversiblen Verbindung zwischen einem Objekt und einem Untergrund gemäß dem Oberbegriff des Patentanspruchs 1. Die Erfindung betrifft darüber hinaus ein Verfahren zur Herstellung und ein Verfahren zur Aufhebung einer solchen erfindungsgemäßen irreversiblen Verbindung.

### Stand der Technik

Zur Aufhebung irreversibler Verbindungen zwischen mittels eines fließfähigen Verbindungsmittels montierten Grabsteinen und einem Untergrund wird gemäß dem Stand der Technik in mühsamer Arbeit ein metallisches Formwerkzeug (bspw. ein Keil, Eisen) mit einem Schlagwerkzeug in das Verbindungsmittel oder eine bestehende Fugen zwischen Verbindungsmittel und Grabstein getrieben, um auf diese Weise die Verbindung mittels des Formwerkzeugs aufzuheben.

Der diesbezügliche Vorgang ist teilweise extrem zeitintensiv, kraftraubend und es kann unter Umständen zu Beschädigungen am Objekt (z. B. am Grabmal) kommen, indem beispielsweise Kanten abplatzen. Darüber hinaus besteht ein nicht unwesentliches Verletzungsrisiko für den Anwender.

Aus der DE 39 15 683 A1 ist eine Vorrichtung zur Aufhebung einer irreversiblen Verbindung bekannt, die aus einem Formkörper gebildet ist, dessen Wandflächen unter einem spitzen Winkel zum einem Spitzenbereich zusammenlaufen, wobei der Formkörper eine Frontseite und eine der Frontseite gegenüberliegend angeordnete Rückseite mit dem Spitzenbereich umfasst, wobei der Formkörper in einem Bereich zwischen den Wandflächen hohl ausgebildet ist, wobei an dem Formkörper eine von seiner Frontseite in Richtung des Hohlraums gerichtete Aufnahme zwischen den Wandflächen ausgebildet ist. Dieses Dokument offenbart jedoch keine gegenüberliegenden Wandflächen, wobei auch die Aufnahme nicht durch eine innen liegende Trennwandung vom Hohlraum abgegrenzt ist, was die Funktionsweise dieser Vorrichtung erheblich beeinträchtigt.

### Darstellung der Erfindung

Der vorliegenden Erfindung liegt die Aufgabe zugrunde, die vorgenannten Nachteile zu beseitigen und eine Vorrichtung und ein Verfahren zu schaffen, welche bzw. welches beim Lösen bestehender, irreversibler Verbindungen von Objekten, wie beispielsweise von Grabsteinen (z.B. für eine Nachbeschriftung oder Entsorgung des Grabsteines) eine Erleichterung für den Anwender schafft. Durch kraftsparendes Arbeiten soll darüber hinaus die Verletzungsgefahr gemindert und vorzugsweise das Risiko des Abplatzens der Kanten am Grabstein wirksam vermieden werden.

Erfindungsgemäß wird die voranstehende Aufgabe gemäß dem Oberbegriff des Anspruchs 1 in Verbindung mit den kennzeichnenden Merkmalen und ferner durch die Ansprüche 5 und 7 gelöst. Vorteilhafte Ausgestaltungen und Weiterbildungen der erfindungsgemäßen Vorrichtung sind in den abhängigen Unteransprüchen angegeben.

Durch das Einsetzen der vorliegenden Vorrichtung bereits bei der Herstellung der irreversiblen Verbindung (beispielsweise beim Aufbau eines Grabsteines) in das Fundament oder die Fuge wird die Vorrichtung unter das Objekt gebracht. Durch die Ausgestaltung der erfindungsgemäßen Aufnahme (Ansetzhilfe) wird ein durch ein Werkzeug einzubringendes Formwerkzeug (beispielsweise ein metallischer Keil, Eisen) zur Einbringung in die Vorrichtung geführt.

### Kurzbeschreibung der Zeichnungen

Weitere Ziele, Merkmale, Vorteile und Anwendungsmöglichkeiten der erfindungsgemäßen Vorrichtung ergeben sich aus der nachfolgenden Beschreibung eines Ausführungsbeispiels anhand der Zeichnungen.

In den Zeichnungen zeigen
Fig. 1 die erfindungsgemäße Vorrichtung in einer vorteilhaften Ausführungsform im seitlichen Schnitt;
Fig. 2 die erfindungsgemäße Vorrichtung wie in Fig. 1 in perspektivischer Ansicht.

### Ausführung der Erfindung

Wie aus Fig. 1 ersichtlich, umfasst die erfindungsgemäße Vorrichtung 1 einen Formkörper 10, dessen mindestens zwei gegenüberliegende Wandflächen 100', 100" und vorzugsweise Seitenwandflächen 100‴ unter einem spitzen Winkel zum einem Spitzenbereich zusammenlaufen, wobei der Formkörper 10 eine Frontseite 103 und eine der Frontseite 103 gegenüberliegend angeordnete Rückseite 105 mit dem Spitzenbereich umfasst, wobei der Formkörper 10 in einem Bereich 101 zwischen den Wandflächen 100', 100" hohl 102 ausgebildet ist.

Die erfindungsgemäße Vorrichtung 1 ist dadurch gekennzeichnet, dass an dem Formkörper 10 eine von seiner Frontseite 103 in Richtung R des Hohlraums 102 gerichtete Aufnahme 1010 zwischen den beiden gegenüberliegenden Wandflächen 100', 100" ausgebildet ist, die durch mindestens eine innen liegende Trennwandung 104 vom Hohlraum 102 abgegrenzt ist.

In einer besonders vorteilhaften Ausführungsform der Erfindung ist die Aufnahme 1010 keilförmig ausgebildet.

In einer weiteren besonders vorteilhaften Ausführungsform der Erfindung ist die Trennwandung 104 in Richtung Hohlraum 102 keilförmig oder nach in Richtung Hohlraum 102 gekrümmt ausgebildet.

Oberhalb mindestens einer Wandfläche 100', 100" ist vorzugsweise eine frontseitig angeordnete Aufkantung 106 (Hochkantung) ausgebildet, die verhindern soll, dass es an dem Objekt, bspw. an dem Grabstein bei der Lösung der Vorrichtung 1 innerhalb der Verbindung zum Abplatzen der Kanten und Ecken am zu lösenden Grabstein kommt.

Die vorliegende Erfindung betrifft darüber hinaus ein Verfahren zur Herstellung einer irreversiblen Verbindung 2 zur Fixierung eines Objekts 3 an einem Untergrund 4 mittels einer Vorrichtung 1, wobei das Verfahren folgende Verfahrensschritte vorsieht:
a) Auf- oder Einbringung eines fließfähigen Verbindungsmittels 5 zwischen dem Objekt 3 und dem Untergrund 4 sowie anschließende Einbringung der Vorrichtung 1 in das fließfähige Verbindungsmittel,
   oder
b) Einbringung der Vorrichtung 1 zwischen das Objekt 3 und den Untergrund4 sowie anschließendes Einbringen eines fließfähigen Verbindungsmittels zwischen das Objekt 3 und den Untergrund 4,
wobei die Vorrichtung 1 derart platziert wird, dass sie mit ihrer Aufnahme 1010 in Richtung Außenseite 50 der Verbindungsmittelschicht 5 ausgerichtet ist.

Ein weiterer Aspekt der Erfindung besteht darin, dass sie ein Verfahren zur Aufhebung einer irreversiblen Verbindung 2 gemäß dem vorbeschriebenen Verfahren umfasst, bei ein mit der Aufnahme 1010 korrespondierendes Schlag- oder Stoßwerkzeug in die Aufnahme 1010 eingebracht wird, wobei mittels des Schlag- oder Stoßwerkzeuges die Trennwandung 104 durchstoßen wird.

### Liste der Bezugsziffern

- 1: Vorrichtung
- 2: Verbindung
- 3: Objekt (Grabstein)
- 4: Untergrund
- 5: Verbindungsmittel(-schicht)
- 10: Formkörper
- 50: Außenseite der Verbindungsmittelschicht
- 100', 100": Wandflächen des Formkörpers
- 100‴: Seitenwandflächen
- 101: Bereich zwischen den Wandflächen des Formkörpers
- 102: Hohlraum des Formkörpers
- 103: Frontseite des Formkörpers
- 104: Trennwandung des Formkörpers
- 105: Rückseite des Formkörpers
- 106: Aufkantung
- 1010: Aufnahme im Bereich
- R: Richtung

## Patentansprüche

1. Vorrichtung (1) zur Herstellung und anschließenden Aufhebung einer irreversiblen Verbindung (2) zwischen einem Objekt (3) und einem Untergrund (4), wobei die Vorrichtung (1) aus einem Formkörper (10) gebildet ist, dessen mindestens zwei gegenüberliegende Wandflächen (100', 100") unter einem spitzen Winkel zum einem Spitzenbereich zusammenlaufen, wobei der Formkörper (10) eine Frontseite (103) und eine der Frontseite (103) gegenüberliegend angeordnete Rückseite (105) mit dem Spitzenbereich umfasst, wobei der Formkörper (10) in einem Bereich (101) zwischen den Wandflächen (100', 100") hohl (102) ausgebildet ist,
**dadurch gekennzeichnet, dass**
an dem Formkörper (10) eine von seiner Frontseite (103) in Richtung (R) des Hohlraums (102) gerichtete Aufnahme (1010) zwischen den beiden gegenüberliegenden Wandflächen (100', 100") ausgebildet ist, die durch mindestens eine innen liegende Trennwandung (104) vom Hohlraum (102) abgegrenzt ist.

2. Vorrichtung (1) nach Anspruch 1,
**dadurch gekennzeichnet, dass**
die Aufnahme (1010) keilförmig ausgebildet ist.

3. Vorrichtung (1) nach Anspruch 1 oder 2,
**dadurch gekennzeichnet, dass**
die Trennwandung (104) in Richtung Hohlraum (102) keilförmig oder nach in Richtung Hohlraum (102) gekrümmt ausgebildet ist.

4. Vorrichtung (1) nach einem der vorangegangenen Ansprüche,
**dadurch gekennzeichnet, dass**
oberhalb mindestens einer Wandfläche (100', 100") eine frontseitig angeordnete Aufkantung (106) ausgebildet ist.

5. Verfahren zur Herstellung einer irreversiblen Verbindung (2) zur Fixierung eines Objekts (3) an einem Untergrund (4) mittels einer Vorrichtung (1) nach einem der vorangegangenen Ansprüche, **gekennzeichnet durch folgende Schritte:**
a) Auf- oder Einbringung eines fließfähigen Verbindungsmittels (5) zwischen dem Objekt (3) und dem Untergrund (4) sowie anschließende Einbringung der Vorrichtung (1) in das fließfähige Verbindungsmittel,
oder
b) Einbringung der Vorrichtung (1) zwischen das Objekt (3) und den Untergrund (4) sowie anschließendes Einbringen eines fließfähigen Verbindungsmittels zwischen das Objekt (3) und den Untergrund (4),
wobei die Vorrichtung (1) derart platziert wird, dass sie mit ihrer Aufnahme (1010) in Richtung Außenseite (50) der Verbindungsmittelschicht (5) ausgerichtet ist.

6. Verfahren nach Anspruch 5,
**dadurch gekennzeichnet,**
das Objekt (3) ein Grabstein ist.

7. Verfahren zur Aufhebung einer gemäß Anspruch 5 oder 6 hergestellten irreversiblen Verbindung (2),
**gekennzeichnet durch**
das Einbringen eines mit der Aufnahme (1010) korrespondierenden Schlag- oder Stoßwerkzeuges in die Aufnahme (1010), wobei mittels des Schlag- oder Stoßwerkzeuges die Trennwandung (104) durchstoßen wird.
